# EUROPÄISCHE PATENTSCHRIFT

(11) **EP 1 441 079 B1**
(45) Veröffentlichungstag und Bekanntmachung des Hinweises auf die Patenterteilung: **07.03.2012**
(21) Anmeldenummer: 04000333.7
(22) Anmeldetag: 09.01.2004
(51) Int. Cl.: E03C 1/042, E03C 1/06, A47K 5/00

(54) **Sanitärarmatur zum Unterputzeinbau für Wannen-und/oder Duschbäder**
Sanitary fitting for building into the wall for bathtub or shower bath
Robinetterie sanitaire pour le montage encastré pour baignoire ou cuve de douche

(30) Priorität: 14.01.2003 DE 20300542 U
(43) Veröffentlichungstag der Anmeldung: 28.07.2004
(73) Patentinhaber: Ideal-Standard GmbH & Co. OHG, 54516 Wittlich (DE)
(72) Erfinder: Pohl, Achim, 64293 Darmstadt (DE); Fiegl, Tomas, 64293 Darmstadt (DE)
(74) Vertreter: Müller, Karl-Ernst

(56) Entgegenhaltungen:
- DE-A- 4 040 667
- GB-A- 2 354 305

## Beschreibung

Die Erfindung betrifft eine Sanitärarmatur für Wannen- und/oder Duschbäder und Adapter, wobei die Sanitärarmatur in Form einer Mischbatterie mit Kalt- und Warmwasserzulauf vorgesehen ist und eine Einhebelregelung der Temperatur und Durchflussmenge des Wassers und Wasserabgänge zum Badewanneneinlauf einerseits und zur Duschbrause andererseits ausgebildet sind, bei der bei Verwendung für kombinierte Wannen- und Duschbäder in den Misch- und Regelkörpers ein Umstellventil mit Zug- und Druckstab für die Zuleitung des Wassers zum Wannen- oder Duschbrauseneinlauf eingesetzt ist.

Eine keinen Adapter aufweisende Sanitärarmatur mit den vorgenannten Merkmalen ist aus der DE 40 40 667 A1 bekannt. Soweit die dort beschriebene Sanitärarmatur "unter Putz", d. h. versenkt in einer Wand des Bades und/oder Duschraumes eingebaut ist, stehen die Bedienungsteile der Sanitärarmatur wie die Einhebelsteuerung sowie der Zug- und Druckstab zur Betätigung des in den Misch- und Regelkörper der Sanitärarmatur integrierten Umschaltventils aus der Wand hervor. Die entsprechenden Wanddurchtritte der Bedienungsteile sind durch eine auf der Wand aufgesetzte Abdeckrosette abgedeckt, wobei die Einhebelsteuerung und der Zug- und Druckstab die Abdeckrosette durchgreifen. Bei der bekannten Sanitärarmatur ist dabei auch vorgesehen, dass an der Abdeckrosette zusätzlich eine Ablagefläche angebracht beziehungsweise daran ausgebildet ist.

Im Bestreben nach möglichst rationeller und kostengünstigster Fertigung derartiger Sanitärarmaturen wird die vorgenannte bekannte Misch- und Regelbatterie zugleich für reine Duschbäder, d. h. ohne Wannenzulauf ver wandt. Bei dieser Verwendungsweise erübrigen sich jedoch nicht nur der Wasserabgang zum Wanneneinlauf, sondern auch das Umstellventil mit Zug- und Druckstab. Deshalb wird bei der Verwendung für reine Duschbäder der erwähnte Wasserabgang zur Wanne durch einen Blindflansch verschlossen, während der zweite Wasserabgang zu einem gesondert aus der Wand herausführenden Wasseranschluß für die Duschbrause unverändert bleibt. Statt des Umstellventils mit Zug- und Druckstab bei den bekannten Sanitärarmaturen ebenfalls nur ein Verschlussstopfen in Form eines Blindflanschs oder in anderer Form eingesetzt. Die über der Montageplatte an der Raumwand aufgesetzte Abdeckplatte/Abdeckrost-platte muß dabei ebenfalls durch eine ohne die Ausnehmung für den Zug- und Druckstab des Umstellventils ersetzt werden, wie sie beim Einsatz für kombinierte Wannen- und Duschbrausenspeisung erforderlich ist.

Die bekannten Sanitärarmaturen sind in doppelter Weise verbesserungsfähig. Zum einen machen sie auch beim Einsatz für reine Duschbäder, wie erwähnt, einen gesonderten Ausgang des Wasserrohrs zum Anschluß der Duschbrause bzw. ihres Zuleitungsschlauchs erforderlich, der zugleich in diesem Bereich eine Zerstörung der regelmäßig vorhandenen Fliesenwand bedingt. Zum anderen müssen zwei unterschiedliche Ausführungsformen der Abdeckrosetten hergestellt und vorgehalten werden. Schließlich ist die für den Umstellventil und seinen Zug- und Druckstab vorhandende Bohrung - zumeist als Innengewinde ausgestaltet - bei der Ausführungsform für reine Duschbäder nutzlos und, wie erwähnt, nur mit einem Stopfen verschlossen.

Aufgabe dieser Erfindung ist es daher, die vorgenannten Nachteile zu vermeiden und die bekannten Sanitärarmaturen als Einheitsarmatur für Wannenbäder und Duschbäder zu verbessern.

Die Lösung dieser Aufgabe ergibt sich aus dem Anspruch 1; vorteilhafte Ausgestaltungen und Weiterbildungen der Erfindung sind in den Unteransprüchen angegeben.

Hierzu sieht die Erfindung im Wesentlichen vor, daß bei Verwendung der Sanitärarmatur allein für Duschbäder statt des Umstellventils mit Zug- und Druckstab der Adapter in die dafür vorgesehene Öffnung des Misch- und Regelkörpers mittels eines Schraubgewindes oder in anderer Weise eingesetzt ist, wobei der Adapter röhrenförmig sowie zum Misch- und Regelkörper offen ist und zur Wasseranbindung für die Duschbrause das Zuleitungsrohr in den Adapter eingesetzt ist und die Wasserabgänge verschlossen sind, oder wobei der Adapter die Öffnung des Misch- und Regelkörpers verschließt und zur Anbindung von Accessoires wie eine Brausestange oder eine Seifenschale dient und der Wasserabgang zur Badewanne verschlossen ist.

Nach einem Ausführungsbeispiel der Erfindung kann vorgesehen sein, daß die Adapter durch die, für den Zug- und Druckstab des Umstellventils vorhandene Bohrung in der Montageplatte auf der Oberfläche der Wand des Duschraums hindurchgeführt ist.

Gemäß einer alternativen Ausführungsform kann vorgesehen sein, daß der Adapter durch entsprechenden Einbau der Sanitärarmatur oberhalb, unterhalb oder seitlich neben dem Bedienungshebel angeordnet ist. Hierbei kann vorgesehen sein, daß die Wasserzuführung der Duschbrause mittels eines Verbindungsrohrs mit dem Adapter verbunden ist.

Alternativ kann vorgesehen sein, daß das Accessoire wie die Brausestange mittels einer Traverse am Adapter angesetzt ist.

Nach Ausführungsbeispielen der Erfindung kann vorgesehen sein, daß die Sanitärarmatur nicht in der Wand (unter Putz) eingesetzt, sondern auf der Wand (auf Putz) angeordnet ist.

Ausführungsbeispiele der Erfindung werden nachstehend anhand von Zeichnungen erläutert. Es zeigen:
- Fig. 1: die Sanitärmatur in der Seitenansicht und Längsschnitt im Bereich des Adapters mit eingesetztem Abschnitt des Was- ser-Zuleitungsrohrs für die Duschbrause (Misch- und Regel- körper nur als Umriß);
- Fig. 2: die Sanitärarmatur wie in Fig. 1, jedoch mit eingesetzten Adapter für Accessoires und eingesetztem Abschnitt einer Brausestange;
- Fig. 3: eine Aufsicht auf den Bedienungshebel der Sanitärarmatur und die Abdeckrosette mit Wasserzuführung und Duschbrau- se gemäß Fig. 1, jedoch mit seitlich neben dem Bedienungs- hebel angeordneter Wasserzuführung;
- Fig. 4: eine Aufsicht auf den Bedienungshebel der Sanitärarmatur und die Abdeckrosette mit seitlich angeordneter Brausestange und Traverse zum Adapter gemäß Fig. 2;
- Fig. 5: eine Aufsicht auf den Bedienungshebel der Sanitärarmatur mit Abdeckrosette mit unterhalb des Bedienhebels angeord- neter Wasserzuführung und Duschbrause sowie Verbindungs- rohr zum Adapter gemäß Fig. 1;
- Fig. 6: eine Aufsicht auf den Bedienungshebel der Sanitärarmatur mit Abdeckrosette und seitlich angeordneter, am Adapter gemäß Fig. 2 angebrachter Seifenschale;
- Fig. 7: als Seitenansicht den Bedienungshebel der Sanitärarmatur mit Abdeckrosette und unterhalb des Bedienungshebels ange- ordneter, am Adapter gemäß Fig. 2 angesetzter Seifenschale, ohne Darstellung des Misch- und Regelkörper sowie des Adapters in der Wand.

Die erfindungsgemäße Sanitärarmatur besteht aus dem in der Wand eingesetzten Misch- und Regelkörper 1 mit Kalt- und Warmwasserzulauf sowie vorzugsweise einer Einhebelsteuerung 2, 3 für die Durchflußmenge und Regelung der Temperatur des Speisewassers. Ferner hat der Misch- und Regelkörper 1 zwei Wasserabgänge 4 und 5, die im Ausführungsbeispiel gemäß Fig. 1 mit Blindflanschen oder in sonstiger bekannter Weise verschlossen sind. Darüber hinaus hat der Misch- und Regelkörper 1 in gleicher Ebene mit der Durchflußmengen- und Temperaturregelung 2, 3 die Öffnung/Bohrung 6. In diese ist anstelle des bei Benutzung der Sanitärarmatur als Badewannenarmatur mit gleichzeitigem Duschbrausenanschluß vorhandenen Umstellventils mit Zug- und Druckstab der Adapter 7 mittels eines Schraubgewindes oder in anderer Weise eingesetzt, der röhrenföhrmig sowie zum Misch- und Regelkörper offen ist und als Wasserabgang und Wasseranbindung für die Duschbrause dient. Dazu wird der Anschluß der Zuleitung für die Duschbrause in Form eines steifen Zuleitungsrohres 9 oder auch in Form eines flexiblen Zuleitungsschlauchs in den Adapter eingesetzt, wobei die Verbindung und Abdichtung vorzugsweise durch O-Ringe erfolgt, aber auch durch eine Schraubverbindung erfolgen kann, und vorteilhafterweise jeweils zusätzlich eine Klemm- bzw. Spannschraube vorgesehen ist. Das Zuleitungsrohr 9 wird durch die auf der Oberseite der Wand des Duschraums angeordnete Montageplatte 10 und die Abdeckrossette 11 durch die vorhandenen Bohrungen hindurch geführt.

Bei der in Fig. 2 dargestellten Ausführungsform des Misch- und Regelkörpers 1 ist statt des Wasserabgang-Adapers 7 der Adapter 7' eingesetzt, der mit seinem in den Misch- und Regelkörper eindringenden Ende die Öffnung 6 und damit den Wasserabgang verschließt, während er auf der zum Duschraum gerichteten Seite röhrenförmig mit Innengewinde 8' oder auch ohne Innengewinde mit O-Ringen ausgestaltet ist. Dieser Adapter ist im Übrigen wie der Adapter 7 angeordnet und dient der Anbindung von Accessoires für das Duschbad wie die abschnittsweise dargestellte Brausestange 12, einen Haltearm für Seifenschalen und so weiter.

Bei dieser Ausführungsform muß jedoch der Wasserabgang 4 am Misch- und Regelkörper 1 geöffnet und ein Wasseranschluß für die Duschbrause außerhalb der Duscharmatur vorgesehen sein.

In der Ausführungsform gemäß Fig. 3 sind der Adapter 7 und die Wasserzuführung 9 für die Duschbrause in anderer Position als in Fig. 1 seitlich neben dem Bedienungshebel 2 angeordnet, wobei der Misch- und Regelkörper 1 innerhalb der Wand um 90° gedreht eingesetzt ist oder die Ausgänge anders angeordnet sind. Ebenso können entsprechend die Adapter 7' und 13 für Accessoires seitlich neben dem Bedienungshebel 2 angeordnet werden.

Bei der Ausführungsform gemäß Fig. 4 ist der Adapter 7' oder auch der Adapter 13 durch entsprechend geänderten Einbau der Sanitärarmatur unterhalb des Bedienungshebels 2 angeordnet und die dargestellte Brausestange 12 mittels einer Traverse 15 am Adapter angesetzt.

Wie in Fig. 5 dargestellt, kann, statt des Adapters 7' für Accessoires wie die dort dargestellte Duschstange, der Adapter 7 für die Wasserzuführung 9 der Duschbrause 16 unterhalb des Bedienungshebels 2 angeordnet und über das Verbindungsrohr 15' mit der Wasserzuführung verbunden sein.

Die Fig. 6 und Fig. 7 zeigen Anbringungsmöglichkeiten für eine Seifenschale 17; 18 seitlich versetzt neben dem Bedienungshebel 2 oder unterhalb von diesem angeordnet.

Es führt nicht aus der Erfindung heraus, wenn die mit den erfindungsgemäßen Adaptern versehene Sanitärarmatur (Einheitsarmatur) nicht unter Putz eingebaut wird, sondern aus irgendwelchen Gründen auf Putz, d. h. auf der Wandoberfläche montiert wird.

Mit der erfindungsgemäßen Anordnung und Gestaltung werden die bekannten Sanitärarmaturen für den Einbau in der Wand des Duschraums erheblich verbessert. Unter Beibehaltung der Verwendung derselben Armatur und insbesondere desselben Regel- und Mischkörpers als Badewannenarmatur mit Duschbrausenanschluss einerseits und für reine Duschbäder andererseits wird bei der Verwendung für Duschbäder die Wasseranbindung für die Duschbrause unmittelbar an der Armatur möglich und entfällt eine gesonderte Speisewasserzuleitung von der Armatur innerhalb der Wand mit separatem Wasseranschluß. Zugleich kann dieselbe Abdeckrosette sowohl bei Einsatz der Sanitärarmatur für Wannenbäder als auch für Duschbäder verwandt werden. Neben diese technischen Vorteile tritt die verbesserte ästhetische Gesamtwirkung bei Duschbädern. Auch wenn man auf die Benutzung der Öffnung 6 des Misch- und Regelkörpers 1 zur Wasseranbindung mittels des Adapters 7 verzichtet und an dessen Stelle den Adapter 7' bzw. 13' zur unmittelbaren Anbindung von Accessoires an der Sanitärarmatur benutzt, ergibt sich der erhebliche technische Vorteil, daß eine gesonderte Anbringung solcher Accessoires wie Duschstangen, Seifenschalen usw. unter entsprechender Beschädigung der Wandoberfläche und insbesondere Fliesen vermieden wird. Zugleich wird auch in diesem Fall eine Verbesserung des ästhetischen Gesamtbilds im Duschraum erzielt.

## Patentansprüche

1. Sanitärarmatur für Wannen- und/oder Duschbäder und Adapter (7, 7') wobei die Sanitärarmatur in Form einer Mischbatterie mit Kalt- und Warmwasserzulauf vorgesehen ist und eine Einhebelregelung der Temperatur und Durchflussmenge des Wassers und Wasserabgänge (4, 5) zum Badewanneneinlauf einerseits und zur Duschbrause andererseits ausgebildet sind, bei der bei Verwendung für kombinierte Wannen- und Duschbäder in den Misch- und Regelkörper (1) ein Umstellventil mit Zug- und Druckstab für die Zuleitung des Wassers zum Wannen- oder Duschbrauseneinlauf eingesetzt ist, wobei bei Verwendung der Sanitärarmatur allein für Duschbäder statt des Umstellventils mit Zug- und Druckstab der Adapter (7, 7') in die dafür vorgesehene Öffnung (6) des Misch- und Regelkörpers (1) mittels eines Schraubgewindes oder in anderer Weise eingesetzt ist, wobei der Adapter (7) röhrenförmig sowie zum Misch- und Regelkörper (1) offen ist und zur Wasseranbindung für die Duschbrause das Zuleitungsrohr (9) in den Adapter (7) eingesetzt ist und die Wasserabgänge (4, 5) verschlossen sind, oder wobei der Adapter (7') die Öffnung (6) des Misch- und Regelkörpers (1) verschließt und zur Anbindung von Accessoires wie eine Brausestange (12) oder eine Seifenschale (17, 18) dient und der Wasserabgang (4) zur Badewanne verschlossen ist.

2. Sanitärarmatur nach Anspruch 1, **dadurch gekennzeichnet, daß** die Adapter (7, 7') durch die, für den Zug- und Druckstab des Umstellventils vorhandene Bohrung in der Montageplatte (10) auf der Oberfläche der Wand des Duschraums hindurchgeführt ist.

3. Sanitärarmatur gemäß Anspruch 1, **dadurch gekennzeichnet, daß** der Adapter (7, 7', 13) durch entsprechenden Einbau der Sanitärarmatur oberhalb, unterhalb oder seitlich neben dem Bedienungshebel (2) angeordnet ist.

4. Sanitärarmatur gemäß Anspruch 3, **dadurch gekennzeichnet, daß** die Wasserzuführung (9) der Duschbrause (16) mittels eines Verbindungsrohrs (15') mit dem Adapter (7) verbunden ist.

5. Sanitärarmatur gemäß Anspruch 3, **dadurch gekennzeichnet, daß** das Accessoire wie die Brausestange (12) mittels einer Traverse (15) am Adapter (7', 13) angesetzt ist.

6. Sanitärarmatur gemäß Anspruch 1 oder einem oder mehreren der Ansprüche 2 bis 5, **dadurch gekennzeichnet, daß** die Sanitärarmatur nicht in der Wand (unter Putz) eingesetzt, sondern auf der Wand (auf Putz) angeordnet ist.

## Claims

1. A sanitary fitting for bath tubs and/or shower baths and adaptors (7, 7'), wherein the sanitary fitting is provided in the form of a mixing faucet with cold water and hot water supply, and a single lever control for temperature and flow rate of the water, and water outlets (4, 5) to the bath tub inlet, on the one side, and to the overhead shower, on the other side, are formed, for which, when used for combined bath tub and shower baths, a diverter valve with pull and push rod for feeding the water to the bath tub inlet or overhead shower inlet is inserted in the mixer and control body (1), wherein when using the sanitary fitting only for shower baths, instead of the diverter valve with pull and push rod, the adaptor (7, 7') is inserted by means of a screw thread or in a different manner into the mixer and control body's (1) opening (6) provided for this purpose, wherein the adaptor (7) has a tubular shape and is open toward the mixer and control body (1), and for the water connection to the overhead shower, the feed pipe (9) is inserted in the adaptor (7) and the water outlets (4, 5) are closed, or wherein the adaptor (7') closes the opening (6) of the mixer and control body (1) and serves for connecting accessories such as a shower bar (12) or a soap dish (17, 18) and the water outlet (4) to the bath tub is closed.

2. The sanitary fitting according to claim 1, **characterized in that** the adaptors (7, 7') are fed through the borehole provided for the pull and push rod of the diverter valve in the mounting plate (10) on the surface of the wall of the shower room.

3. The sanitary fitting according to claim 1, **characterized in that** by adequate installation of the sanitary fitting, the adaptor (7, 7', 13) is arranged above, below or laterally next to the control lever (2).

4. The sanitary fitting according to claim 3, **characterized in that** the water feed pipe (9) of the overhead shower (16) is connected by means of a connecting pipe (15') to the adaptor (7).

5. The sanitary fitting according to claim 3, **characterized in that** the accessory such as the shower bar (12) is attached to the adaptor (7', 13) by means of a crossbar (15).

6. The sanitary fitting according to claim 1 or one or more of the claims 2 to 5, **characterized in that** the sanitary fitting is not inserted in the wall (flush-mounted), but is arranged on the wall (surface-mounted).

## Revendications

1. Robinetterie sanitaire pour baignoires et/ou douches et adaptateur (7, 7'), dans laquelle la robinetterie sanitaire est prévue sous forme de mitigeur avec arrivée d'eau froide et arrivée d'eau chaude et un seul levier de commande de la température et du débit de l'eau et des départs d'eau (4, 5) vers le bec de baignoire d'une part et vers la pomme de douche d'autre part sont réalisés, dans laquelle en cas d'utilisation pour les baignoires douches combinées, un inverseur avec tirant et poussoir est placé dans le corps mélangeur et régulateur (1) pour amener l'eau vers le bec de baignoire ou la pomme de douche, dans laquelle en cas d'utilisation de la robinetterie sanitaire uniquement pour les douches, à la place de l'inverseur avec tirant et poussoir, l'adaptateur (7, 7') est placé dans l'ouverture (6) du corps mélangeur et régulateur (1) prévue à cet effet à l'aide d'un filetage ou d'une autre manière, dans laquelle l'adaptateur (7) est ouvert de manière tubulaire ainsi que vers le corps mélangeur et régulateur (1) et le tuyau d'amenée (9) est placé dans l'adaptateur (7) pour le raccordement à l'eau de la pomme de douche et les départs d'eau (4, 5) sont fermés, ou dans laquelle l'adaptateur (7') ferme l'ouverture (6) du corps mélangeur et régulateur (1) et sert à fixer des accessoires tels qu'une barre de douche (12) ou un porte-savon (17, 18) et le départ d'eau (4) vers la baignoire est fermé.

2. Robinetterie sanitaire selon la revendication 1, **caractérisée en ce que** l'adaptateur (7, 7') passe par l'alésage présent pour le tirant et poussoir de l'inverseur dans la plaque de montage (10) à la surface de la paroi de la douche.

3. Robinetterie sanitaire selon la revendication 1, **caractérisée en ce que** l'adaptateur (7, 7', 13) est disposé par un montage correspondant de la robinetterie sanitaire au-dessus, en-dessous ou latéralement à côté du levier de commande (2).

4. Robinetterie sanitaire selon la revendication 3, **caractérisée en ce que** l'amenée d'eau (9) de la pomme de douche (16) est reliée à l'adaptateur (7) par le biais d'un tuyau de raccordement (15').

5. Robinetterie sanitaire selon la revendication 3, **caractérisée en ce que** l'accessoire tel que la barre de douche (12) est rapporté sur l'adaptateur (7', 13) par le biais d'une traverse (15).

6. Robinetterie sanitaire selon la revendication 1 ou selon une ou plusieurs des revendications 2 à 5, **caractérisée en ce que** la robinetterie sanitaire n'est pas placée dans la paroi (encastrée), mais est disposée sur la paroi (apparente).
